# EUROPÄISCHE PATENTSCHRIFT

(11) **EP 0 948 274 B1**
(45) Veröffentlichungstag und Bekanntmachung des Hinweises auf die Patenterteilung: **26.09.2001**
(21) Anmeldenummer: 97952840.3
(22) Anmeldetag: 01.12.1997
(51) Int. Cl.: A47B 21/00

(54) **ARBEITSTISCH, INSBESONDERE COMPUTERTISCH**
WORKTABLE, IN PARTICULAR COMPUTER TABLE
TABLE DE TRAVAIL, NOTAMMENT TABLE D'ORDINATEUR

(30) Priorität: 11.12.1996 DE 19651488
(43) Veröffentlichungstag der Anmeldung: 13.10.1999
(73) Patentinhaber: Emball S.A., 1180 Rolle (CH); Bree, Wennemar, 1180 Rolle (CH)
(72) Erfinder: BREE, Wennemar, CH-1180 Rolle (CH)
(86) Internationale Anmeldenummer: EP9706718
(87) Internationale Veröffentlichungsnummer: WO9825501

(56) Entgegenhaltungen:
- US-A- 5 118 172
- US-A- 5 199 773
- US-A- 5 419 525
- US-A- 5 651 594

## Beschreibung

Die Erfindung bezieht sich auf einen Arbeitstisch, insbesondere Computertisch, mit einer mit Sichtöffnung versehenen Tischplatte, die auf einem Tischgestell befestigt ist, einer ausziehbaren Tastaturschublade und einem unterhalb der Tischplatte schwenkbeweglich angeordneten großvolumigen Monitor.

Derartige Arbeitstische, vor allem Computertische, mit im allgemeinen waagerechter Tischplatte sind in verschiedenen Ausführungen bekannt. So gibt es Arbeitstische, in deren Tischplatte eine Sichtöffnung eingebracht ist, die oftmals von einer transparenten Glasscheibe überdeckt wird. Unterhalb der Tischplatte, nämlich im vom Tischgestell umgebenen Fußraum, ist ein Monitor oder Bildschirmgerät starr angeordnet, so daß der am Arbeitstisch sitzende Bediener eine freie Sicht auf den unter der Tischplatte befindlichen Monitor hat. Hierbei ist besonders nachteilig, daß der Monitor unter der Tischplatte den Fußraum für den Bediener erheblich beschränkt. Wenn sich der Bediener möglichst nahe an die Vorderkante der Tischplatte des Arbeitstisches bewegen will, hat er nicht genügend Beinfreiheit. Deshalb sind solche Tische auch besonders tief ausgebildet. Darüber hinaus ist der optimale, ergonomisch günstige Sichtwinkelbereich von der Sitzposition des Bedieners abhängig, die sich durch die mangelnde Beinfreiheit natürlich nicht erreichen läßt. Des weiteren ist die transparente Sichtglasscheibe in der Regel eben zur Tischplatte angeordnet und nicht abdeckbar ausgebildet. Dies kann bei Benutzung des Arbeitstisches als Schreibtisch zum Zerkratzen und Beschädigen der Glasscheibe führen.

Es wurde nun nach Lösungen gesucht, den unter der Tischplatte angeordneten Monitor in einen optimalen Sichtwinkelbereich für den Bediener zu positionieren, wenn der Monitor unterhalb der Tischplatte eines Arbeitstisches oder Computertisches angeordnet ist. Aus der EP 0 222 788 B1 ist ein solcher Bildschirmtisch bekannt, bei dem der Monitor unterhalb der Tischplatte in drei Dimensionen verfahrbar bzw. verschwenkbar ist. Durch aufwendige und teure Motorsteuerungen wird der Monitor sowohl in Längsrichtung als auch in Querrichtung in eine vom Bediener gewünschte Position verfahren. Darüber hinaus kann der Monitor, der in einem Dreibock-Gestell gelagert ist, um eine horizontale Achse verschwenkt werden, so daß der Monitor im wesentlichen auf eine dem Benutzer genehme Position eingestellt werden kann. Nachteilig hierbei ist jedoch die allgemeine Lageanordnung des Monitors im unmittelbaren Fußbereich des Benutzers am Arbeitstisch. Somit haben insbesondere größere Personen Schwierigkeiten, ihre Beine unter dem Tisch auszustrecken, wobei in aller Regel eine Kollision der Beine, insbesondere der Knie des Benutzers mit dem den Monitor tragenden Gestell erfolgt.

Eine andere Lösung nach der DE 42 39 045 A1 offenbart einen Arbeitstisch für Computer, bei dem der Monitor mittels einer Schwenkeinrichtung um eine parallel zum Bildschirm liegende Achse in eine Ruhe- und eine Arbeitslage schwenkbar ist. In der Arbeitslage liegt der Bildschirm überwiegend über der Arbeitsfläche und in der Ruhelage unterhalb der Tischplatte. Hierbei ist jedoch nachteilig, daß in Abhängigkeit vom Gewicht des Monitors dieser nur mit extrem hohem Kraftaufwand in seine jeweilige Stellung bringbar ist. In einer Weiterbildung dieser Lösung ist dafür ein Ausgleichsgewicht vorgesehen. Dieses hat aber den Nachteil, daß es abhängig vom jeweiligen Monitorgewicht ausgetauscht werden muß. Darüber hinaus wird das Gesamtgewicht des Arbeitstisches enorm erhöht. Ebenso läßt diese Lösung nur eine begrenzte Beinfreiheit für den Benutzer in der Ruhestellung des Monitors zu.

Des weiteren ist aus der US-PS 5,651,594 ein Computertisch zur Verwendung mit flachen Monitoren bekannt. Hierbei wird der flache Monitor über ein mit der Tastaturschublade verbundenes Hebelgestänge in eine Arbeitsstellung gebracht, wobei der flache Monitor aus einer waagerechten, mit der Tischplatte abschließenden Ebene in eine geneigte Stellung verschwenkt wird. Bei Nichtgebrauch des Monitors und Zurückschieben der Tastaturschublade geht der Monitor in eine Ruhestellung über, wobei die Oberseite des Monitors im wesentlichen bündig mit der Tischplatte abschließt.

Die US-PS 5,199,773 offenbart einen Computertisch mit einer mit verschließbarer Öffnung versehenen Tischplatte, die auf einem Tischgestell befestigt ist, einer ausziehbaren Tastaturschublade und einem unterhalb der Tischplatte schwenkbeweglich angeordneten großvolumigen Monitor. Dieser ist mittels der Tastaturschublade aus einer Ruhestellung unmittelbar unterhalb der verschließbaren Öffnung in eine Arbeitsstellung verschwenkbar, in welcher der Monitor aus der Öffnung in der Tischplatte hervorragt.

Es ist Aufgabe der Erfindung, einen Arbeitstisch, insbesondere Computertisch der eingangs genannten Art zu schaffen, der sowohl in Arbeitsstellung als auch in Ruhestellung eines großvolumigen Monitors eine ausreichende Beinfreiheit und in Arbeitsstellung des Monitors eine freie Sicht auf diesen für den Bediener ermöglicht und der darüber hinaus einfach im Aufbau, kostengünstig in der Herstellung und leicht handhabbar ist.

Erfindungsgemäß wird die Aufgabe dadurch gelöst, daß der Monitor über eine mit der ausziehbaren Tastaturschublade verbundenen Schwenkeinrichtung um eine horizontale Achse durch Betätigung der Tastaturschublade in jeweils eine im wesentlichen lotrechte hintere Ruhestellung unterhalb der Tischplatte und aus dieser Ruhestellung heraus in eine geneigte vordere Arbeitsstellung verschwenkbar ist. Durch die unmittelbare Verbindung der Tastaturschublade mit der den Monitor aufnehmenden Schwenkeinrichtung wird in jeder Situation während der Arbeit des Benutzers am Arbeitstisch eine optimale Beinfreiheit ermöglicht.

Bekanntermaßen wird die zu einem Computer gehörende Tastatur auf einer Schublade abgestellt, die bei Nichtgebrauch der Tastatur unter die Tischplatte des Arbeitstisches geschoben wird, damit diese bei der weiteren Arbeit des Benutzers, wenn dieser nicht mit dem Computer beschäftigt ist, nicht störend wirkt. Will der Benutzer den Computer und damit auch den zugehörigen Monitor verwenden, zieht er die Schublade von der Unterseite der Tischplatte hervor, um die darauf befindliche Tastatur nutzen zu können. Diese horizontale Hin- und Herbewegung der Tastaturschublade wird genutzt, um den auf der Schwenkeinrichtung befindlichen Monitor entweder in seine Ruhestellung oder in seine Arbeitsstellung zu bringen. Selbstverständlich ist hierbei die Schwenkeinrichtung derart ausgebildet, daß der Monitor in seiner Arbeitsstellung einen optimalen Blickwinkelbereich für den Benutzer zur Verfügung stellt, der den Monitor über die in der Tischplatte angebrachte Sichtöffnung betrachten kann. Beim Einschieben der Tastaturschublade unter die Tischplatte wird automatisch der auf der Schwenkeinrichtung befindliche Monitor in Richtung der Rückseite des Arbeitstisches in seine Ruhestellung positioniert, wodurch der Beinfreiheitsraum für den Benutzer unterhalb des Arbeitstisches vergrößert wird. Nach dem Einschieben der Tastaturschublade wird nämlich der Benutzer mit seinem Stuhl näher an die Vorderkante der Tischplatte des Arbeitstisches rücken und somit seine Beine weiter unter den Arbeitstisch bewegen. Durch den zurückgeschwenkten Monitor wird hierdurch die erforderliche Beinfreiheit ermöglicht. Umgekehrt, wenn der Benutzer die Tastaturschublade hervorzieht, rückt er mit dem Stuhl weg von der Vorderkante der Tischplatte, so daß der Monitor ohne Behinderung in den nun frei gewordenen Beinfreiheitsraum schwenken kann.

Nach einer Weiterbildung der Erfindung ist die Schwenkeinrichtung als den Monitor lagernder Profilrahmen ausgebildet, dessen hinteres Ende schwenkbar am Tischgestell befestigt und dessen vorderes Ende über eine Führungsstange mit der Tastaturschublade verbunden ist. Der Profilrahmen garantiert ein geringes Gewicht, so daß die Masse des Arbeitstisches insgesamt relativ gering gehalten werden kann. Durch die Befestigung des hinteren Endes des Profilrahmens am Tischgestell wird eine horizontale Schwenkachse für den Profilrahmen und damit für den Monitor geschaffen, um welche dieser geschwenkt wird. Eine einfache Stangenverbindung ermöglicht die Auslösung der Schwenkbewegung durch Ausziehen bzw. Einschieben der Tastaturschublade.

In einer besonderen konstruktiven Ausbildung des erfindungsgemäßen Arbeitstisches ist vorgesehen, daß der Profilrahmen aus zwei beabstandeten, im wesentlichen Z-förmigen Seitenteilen besteht, die durch zumindest zwei Querträger miteinander sind, wobei das freie Ende des unteren hinteren Schenkels jedes Z-förmigen Seitenteils mittels einem Kippelement am Tischgestell gelagert ist und das freie Ende des oberen vorderen Schenkels jedes Z-förmigen Seitenteils mit dem von der Tastaturschublade entfernten Ende der Führungsstange drehbeweglich gelagert ist. Hierdurch wird ein einfacher, in Serie leicht herstellbarer Profilrahmen geschaffen, der durch die Querträger und die Z-förmigen Seitenteile lediglich die Aufgabe hat, den in der Regel relativ schweren Monitor aufzunehmen und eine Verbindung über die Führungsstange zur Tastaturschublade herzustellen. Es genügt hierbei, wenn die Unterseite des Monitors auf dem vorderen Querträger und die Rückseite des Monitors am hinteren Querträger anliegt, wobei sich der Monitor durch sein Eigengewicht selbst in diese Position bringt und zwar sowohl in Ruhestellung als auch in Arbeitsstellung.

In Weiterbildung des Erfindungsgedankens sind die freien Enden der unteren hinteren Schenkel der beiden Z-förmigen Seitenteile zusätzlich durch eine Querleiste miteinander verbunden, die über das Kippelement mit dem Tischgestell verbunden ist. Das an der Querleiste befestigte Kippelement ist zweckmäßigerweise als Scharnier ausgebildet. So können zwei voneinander beabstandete Scharniere einerseits am Tischgestell und andererseits an der Querleiste befestigt sein oder eine Scharnierleiste vorgesehen werden.

Um die Stabilität der Schwenkeinrichtung als Ganzes zu gewährleisten, sind die Schnittpunkte des einen Z-förmigen Seitenteils über die Querträger des Profilrahmens mit jeweils den entsprechenden Schnittpunkten des anderen Z-förmigen Seitenteils verbunden, wobei die Schnittpunkte die Verbindungsstellen zwischen den jeweiligen freien Schenkeln und dem Zwischenschenkel jedes Z-förmigen Seitenteils darstellen. Die Stabilität der Schwenkeinrichtung wird noch dadurch erhöht, daß zumindest die jeweiligen oberen vorderen Schnittpunkte der Z-förmigen Seitenteile ein Verstärkungsblech aufweisen. Diese Verstärkungsbleche sind vorzugsweise zwischen jedem freien Schenkel und dem Zwischenschenkel des Z-förmigen Seitenteils verschweißt.

Selbstverständlich ist es möglich, Monitore unterschiedlicher Bauart, Hersteller und Größe zu verwenden. Insbesondere in Ruhestellung des Monitors kann es daher unter Umständen dazu kommen, daß der Monitor nicht ausreichend in der Schwenkeinrichtung bzw. im Profilrahmen arretiert ist. Aus diesem Grunde ist der Monitor mit einem am Profilrahmen angebrachten längenverstellbaren oder elastischen Gurtband befestigbar. Das Gurtband umgibt somit den Gehäusekörper des Monitors und sichert dessen ausreichenden Halt am Profilrahmen. Dadurch kann der Monitor lotrecht in Ruhestellung verharren, ohne daß er sich aus dem Profilrahmen lösen kann. Durch die Elastizität oder Längenverstellbarkeit des Gurtbandes ist eine individuelle Anpassung an den Monitor möglich.

Den unterschiedlichen Bauweisen der unter der Tischplatte des Arbeitstisches anbringbaren Monitore wird noch dadurch Rechnung getragen, daß die unteren hinteren Schenkel der beiden Z-förmigen Seitenteile höhenverstellbar ausgebildet sind. Dies kann in einfacher Weise derart erfolgen, daß die unteren hinteren Schenkel der Z-förmigen Seitenteile in eine am Tischgestell angebrachte Hülse gesteckt und mittels einer Schraubverbindung in ihrer Höhe arretiert werden.

Damit unterschiedlich große Bedienpersonen immer einen optimalen Blickwinkelbereich auf den Monitor haben, ist in Weiterbildung der Erfindung vorgesehen, daß das Tischgestell höhenverstellbar ausgebildet ist. Hierzu sind sogenannte Hubtische hinreichend bekannt. Es können auch Arbeitstische verwendet werden, deren aufrechte Längspfosten durch Schraubverbindung oder Gewindespindelverbindung in der Höhe verstellbar sind.

Zur Vermeidung abrupter Schwenkbewegungen des am Profilrahmen angebrachten Monitors, beispielsweise beim Anschlag in seine vordere oder hintere Kippstellung steht zumindest einer der unteren hinteren Schenkel der Z-förmigen Seitenteile mit einer am Tischgestell angeordneten Dämpfungseinrichtung in Wirkeingriff. Zweckmäßigerweise ist die Dämpfungseinrichtung als einstellbarer Hubzylinder ausgebildet. Dadurch wird gewissermaßen eine sanfte Schwenkbewegung ohne harte Endanschläge des Profilrahmens erreicht und es werden schädliche Erschütterungen des Monitors vermieden.

Zur Begrenzung der vorderen Arbeitsstellung und der hinteren Ruhestellung weist die Schwenkeinrichtung im unteren hinteren Bereich eine verstellbare Anschlageinrichtung zur Einstellung einer vorderen Kippstellung und/oder einen Anschlag für die hintere Kippstellung des Profilrahmens auf. Die Anschlageinrichtung für die Arbeitsstellung kann vorzugsweise eine drehbare Schraubenspindel sein, die mit einem Drehknauf versehen ist und die beispielsweise in der mit einem entsprechenden Gewinde versehenen zusätzlichen Querleiste drehbar ist und sich mit seinem vorderen Ende gegen das Tischgestell abstützt. Zu diesem Zweck kann das Tischgestell in diesem Bereich z.B. mit einem Querholm versehen sein. Ebenfalls am Tischgestell bzw. am genannten Querholm kann der Anschlag für die Ruhestellung des Profilrahmens bevorzugt durch Verschweißung befestigt sein, wobei ein freies Ende dieses Anschlages die zusätzliche Querleiste des Profilrahmens hintergreift.

Zweckmäßigerweise ist das eine Ende der Führungsstange mit einem an der Unterseite der Tastaturschublade angebrachten Drehgelenk verbunden. Somit wird die Drehbeweglichkeit der Führungsstange relativ zum Profilrahmen gewährleistet. Durch die Anbringung des Drehgelenks unterhalb der Tastaturschublade ist es möglich, diese seitlich im Tischgestell zu lagern und darin während einer Auszieh- bzw. Einschubbewegung zu führen.

Um Fertigungstoleranzen zwischen den Baugruppen Profilrahmen und Führungsstange auszugleichen und ein gewisses Maß an Nachfederung in die jeweilige Stellung des Monitors zu ermöglichen, weist das von der Tastaturschublade entfernte oder das der Tastaturschublade nahe Ende der Führungsstange ein Langloch auf, in dem das freie Ende des oberen vorderen Schenkels des entsprechenden Z-förmigen Seitenteils geführt ist.

Darüber hinaus ist vorgesehen, daß die Führungsstange einerseits seitlich unterhalb der Tastaturschublade und andererseits am zugehörigen Z-förmigen Seitenteil gelagert ist. Sonach befindet sich die Führungsstange in hinreichendem Abstand seitlich von den Beinen des Benutzers, so daß dieser nicht mit der Führungsstange in Kollisionseingriff gelangen kann. Des weiteren wird eine störungsfreie und ungehinderte Schwenkbewegung des Profilrahmens gewährleistet.

Um eine durchgängige ebene Tischplatte zu erhalten, die ohne Einschränkungen wie eine übliche Schreibtischplatte benutzt werden kann, ist die Sichtöffnung in der Tischplatte mit einer transparenten Abdeckplatte überdeckt. Damit störende Lichteinflüsse nicht die optimale Sicht auf den Monitor beeinflussen können, ist die Abdeckplatte wiederum von einer in Blickrichtung eines Benutzers offenen Lichtschutzhaube bzw. -platte überdeckt. Diese Lichtschutzhaube bzw. -platte dunkelt den Sichtbereich auf den Bildschirm des Monitors optimal ab, so daß die darauf dargestellten Informationen leicht und wirklichkeitsgetreu erkennbar sind.

Weiterhin ist vorgesehen, daß die vom Benutzer abgewandte Seite und gegebenenfalls die Seitenbereiche des Tischgestells von einer daran befestigten Plattenverkleidung abgedeckt sind. Diese Plattenverkleidungen verhindern nicht nur eine freie Sicht und gegebenenfalls Zuglufterscheinungen auf den Beinbereich des Benutzers, sondern können auch eine Geräteanschlußeinheit tragen. Diese Geräteanschlußeinheit kann aber auch am Tischgestell selbst angeordnet sein. Darüber hinaus ist es zweckmäßig, wenn am Tischgestell eine Geräteaufnahme angeordnet ist. So kann eine dem Monitor zugeordnete Computereinheit direkt am Tischgestell des Arbeitstisches stationiert und mit dem Monitor verbunden werden.

Es ist weiterhin von Vorteil, wenn der Profilrahmen und das Tischgestell aus Metallprofilen besteht, da diese im allgemeinen sehr stabil sind und eine große Monitorlast aufnehmen können. Darüber hinaus sind derartige Profilrahmen leicht herstellbar und handhabbar.

Schließlich ist zur Gewährleistung einer Ortsbeweglichkeit des Arbeitstisches vorgesehen, daß das Tischgestell an seinen unteren Eckpunkten rollbewegliche Fußelemente aufweist.

Es versteht sich, daß die vorstehend genannten und nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Der der Erfindung zugrunde liegende Gedanke wird in der nachfolgenden Beschreibung anhand eines Ausführungsbeispieles, das in der Zeichnung dargestellt ist, näher beschrieben. Es zeigt:
Fig. 1 eine Seitenansicht des erfindungsgemäßen Arbeitstisches,
Fig. 2 eine vergrößerte Einzelheit Z des Arbeitstisches nach Fig. 1,
Fig. 3 eine schematische Seitenansicht im Teilschnitt des Bereiches der Sichtöffnung in der Tischplatte im geschlossenen Zustand,
Fig. 4 eine Ansicht des Bereiches der Sichtöffnung in der Tischplatte im halb geöffneten Zustand nach Fig. 3,
Fig. 5 eine Ansicht des Bereiches der Sichtöffnung in der Tischplatte im geöffneten Zustand nach Fig. 3, und
Fig. 6 eine weiter Ansicht des Bereiches der Sichtöffnung in der Tischplatte im halb geöffneten Zustand nach Fig. 3.

Der als Computertisch ausgebildete Arbeitstisch 1 besteht im wesentlichen aus einem Tischgestell 2, welches obere und untere seitliche Träger 3 aufweist, die durch einen senkrechten Pfosten 4 miteinander verbunden sind. Weiterhin sind die Seiten des Tischgestells 2 über einen Querholm 5 miteinander verbunden. Auf dem Tischgestell 2 ist eine Tischplatte 6 befestigt, die in ihrem vorderen Bereich eine Sichtöffnung 7 aufweist. Die Sichtöffnung 7 ist von einer transparenten Abdeckung 8, vorzugsweise aus Glas, überdeckt. Darüber hinaus wird die Sichtöffnung 7 durch eine Lichtschutzhaube 9 umschlossen, die jedoch in Richtung eines durch Strich-Punkt-Strich-Linien dargestellten Blickwinkelbereiches 10 für einen Bediener offen ist.

In den oberen Trägern 3 unterhalb der Tischplatte 6 wird eine Tastaturschublade 11 geführt, auf der eine Tastatur 12 einer nicht dargestellten, gegebenenfalls am Tischgestell 2 anbringbaren Computereinheit abgestellt ist. Diese Tastaturschublade 11 ist in Richtung des Doppelpfeils A unterhalb der Tischplatte 6 einschiebbar bzw. ausziehbar.

Die unteren Träger 3 des Tischgestells 2 weisen jeweils an ihren Eckpunkten ein schematisch dargestelltes rollbewegliches Fußelement auf. Des weiteren ist am Tischgestell 2 an der Rückseite des Arbeitstisches 1 eine Plattenverkleidung 14 befestigt. Der Arbeitstisch 1 umfaßt auch einen Geräteanschluß 15, an den beispielsweise die Computereinheit angeschlossen werden kann.

Im Fußbereich unterhalb der Tischplatte 6 des Arbeitstisches 1 ist eine Schwenkeinrichtung 16 angeordnet, die einen mit der Computereinheit verbundenen Monitor 17 aufnimmt. Die Schwenkeinrichtung 16 wird durch einen Profilrahmen 18 gebildet. Dieser Profilrahmen 18 besteht aus zwei seitlich des Arbeitstisches 1 deckungsgleich angeordneten Z-förmigen Seitenteilen 19, wobei nur ein Seitenteil in den Zeichnungen sichtbar ist. Jedes Z-förmigen Seitenteil 19 besteht aus einem unteren hinteren Schenkel 20, einem oberen vorderen Schenkel 21 und einem diese verbindenden Zwischenschenkel 22. Die jeweiligen Schnitt- bzw. Verbindungspunkte der Schenkel 20 und 21 mit dem Zwischenschenkel 22 der beiden sich gegenüberliegenden Z-förmigen Seitenteile 19 sind jeweils durch einen Querträger 23 und 24 miteinander verbunden. Zur Stabilisierung des Profilrahmens 18 ist im Schnitt- bzw. Verbindungspunkt zwischen dem oberen vorderen Schenkel 21 und dem Zwischenschenkel 22 ein Verstärkungsblech 25 verschweißt.

Der Monitor 17 ist derart im Profilrahmen 18 gelagert, daß die Unterseite des Monitors 17 auf dem vorderen Querträger 24 und die Rückseite des Monitors 17 auf dem hinteren Querträger 23 aufliegt. Zusätzlich ist der Monitor 17 durch ein am Profilrahmen 18 angebrachtes Gurtband 26 befestigt, welches um das Gehäuse des Monitors 17 verläuft. Das Gurtband 26 besitzt eine Schnalle 27, so daß das Gurtband 16 vom Monitor 17 gelöst bzw. in seiner Länge verstellt werden kann.

Das frei Ende des oberen vorderen Schenkels 21 des Z-förmigen Seitenteils 19 des Profilrahmens 18 ist an einer Führungsstange 28 gleitbeweglich befestigt. Die Führungsstange 28 besitzt an dem entsprechenden freien Ende ein Langloch 29, in welchem ein am Schenkel 21 ausgebildeter Zapfen 30 geführt wird. Das andere Ende der Führungsstange 28 ist mit einem an der Unterseite der Tastaturschublade 11 angeordneten Drehgelenk 31 verbunden. Durch eine Einschub- bzw. Ausziehbewegung der Tastaturschublade 11 in Richtung des Doppelpfeils A drückt bzw. zieht die Führungsstange 28 mit einem gewissen Toleranzspiel durch das Langloch 29 den oberen vorderen Schenkel 21 und somit den gesamten Profilrahmen 18 in eine Schwenkbewegung gemäß dem Doppelpfeil B um eine horizontale Achse 32 im unteren Bereich des Tischgestells 2. Im herausgezogenen Zustand der Tastaturschublade 11 nimmt der in Vollinien gezeichnet Monitor 17 die Arbeitsstellung I ein. Im eingeschobenen Zustand der Tastaturschublade 11 hingegen geht der Monitor 17 in seine Ruhestellung II über, wobei der Monitor 17 und der Profilrahmen 18 durch die Strichlinie kenntlich gemacht sind.

Der untere hintere Schenkel 20 des Z-förmigen Seitenteils 19 des Profilrahmens 18 befindet sich mit einem den Schenkel 20 verstellbar aufnehmenden Rohr 33 in Eingriff. Der Schenkel 20 ist im Rohr 33 gemäß dem gezeigten Doppelpfeil höhenverstellbar beweglich und wird durch eine Feststellschraube 34 arretiert, um unterschiedliche Monitorgrößen im Profilrahmen 18 festlegen zu können. Am Tischgestell 4 ist weiterhin ein Tragarm 35 befestigt, der eine als Hubzylinder ausgebildete Dämpfungseinrichtung 36 mit dem den Schenkel 20 des Profilrahmens 18 aufnehmenden Rohr 33 verbunden ist. Dies ist zweckmäßigerweise ein Öldämpfer, dessen Öldruck manuell eingestellt werden kann. Dieser dient zur Bewegungs- und Anschlagdämpfung der jeweiligen Kippstellungen I bzw. II.

Die jeweils unteren hinteren Schenkel 20 der Z-förmigen Seitenteile 19 sind zusätzlich durch eine Querleiste 37 miteinander verbunden. Die Querleiste 37 selbst ist über ein als Scharnier 38 ausgebildetes Kippelement 39, in dem die horizontale Kippachse 32 zum Verschwenken des Profilrahmens 18 verläuft, mit dem Querholm 5 des Tischgestells 2 klappbar verbunden. Darüber hinaus ist an der Querleiste 37 ein mit Gewinde versehener Anschlag 40 angeordnet, der sich gegen den Querholm 5 des Tischgestells 2 abstützt. Weiterhin umfaßt der Anschlag 40 einen Drehknauf 41, mit dessen Hilfe der Anschlag 40 zur Begrenzung der vorderen Kippbewegung (Arbeitsstellung I) justiert werden kann.

Mit dem Querholm 5 des Tischgestells 2 ist ein weiterer Anschlag 42 verschweißt. Das entgegengesetzte, nicht verschweißte Ende 43 des Anschlages 42 hintergreift die am Profilrahmen 18 angeordnete Querleiste 37 und bildet eine Bewegungsbegrenzung für die Ruhestellung II des den Monitor 17 tragenden Profilrahmens 18. Schließlich ist am Profilrahmen 18 unterhalb der Unterseite des Monitors 17 ein Halteblech 44 zur weiteren Unterstützung der Halterung des Monitors 17 im Profilrahmen 18 angebracht.

In den Fig. 3 bis 6 ist der Bereich der Sichtöffnung 7 in der Tischplatte 6 dargestellt. In die Sichtöffnung 7 ist die transparente Abdeckplatte 8, vorzugsweise eine Glasscheibe, versenkt eingebracht. Eine aus Kunststoff bestehende Lichtschutzplatte 9 überdeckt die Abdeckplatte 8 und weist in ihrem die Abdeckplatte 8 überdeckenden Bereich eine Dicke auf, die dem Abstand zwischen der Oberseite der Abdeckplatte 8 und der Oberseite der Tischplatte 6 entspricht. Die Lichtschutzplatte 9 besitzt an ihrer hinteren Längskante zwei miteinander verbundene Winkel 45 und 46, welche die Lichtschutzplatte 9 halten. Der in Blickrichtung des Benutzers hinterste Winkel 46 ist an ein erstes Scharnier 47 angelenkt, welches wiederum mit einem lotrecht unter die Tischplatte 6 führenden Betätigungshebel 48 verbunden ist. An der Rückseite des Betätigungshebels 48 befindet sich ein weiteres Scharnier 49, das mit der hinteren freien Kante in der Sichtöffnung 7 der Tischplatte 6 verbunden ist.

Der lotrecht unter die Tischplatte 6 ragende Betätigungshebel 48 ist mit einer Führungsrolle 50 versehen. Im Ruhezustand, also bei durch die Lichtschutzplatte 9 abgedeckter Abdeckplatte 8, liegt die Führungsrolle 50 auf der Oberfläche der eingeschobenen Tastaturschublade 11 oder einer nicht näher dargestellten Betätigungskulisse auf. Der Betätigungshebel 48 ist weiterhin mit einer Zugfeder 51 verbunden, deren anderes Ende gestellfest am Tischgestell 1 befestigt ist.

Im geschlossenen Zustand der Lichtschutzplatte 9 nach Fig. 3 liegt die Führungsrolle 50 auf der Tastaturschublade 11 auf. Durch das Eigengewicht der Lichtschutzplatte 9 ist hierdurch die Zugfeder 51 maximal gespannt. Wird nun die Tastaturschublade 11 in Pfeilrichtung nach vorn zum Benutzer herausgezogen, gelangt die Führungsrolle 50 außer Eingriff mit der Tastaturschublade 11, wie in Fig. 4 gezeigt ist. Da die Tastaturschublade 11 von der Führungsrolle 50 wegbewegt wird, bewirkt die Zugkraft der Zugfeder 51 ein Aufklappen der Lichtschutzplatte 9 in Pfeilrichtung um das zweite hintere Scharniergelenk 49. Dadurch wird die transparente Abdeckplatte 8 zunächst teilweise freigegeben. In diesem Zustand kann die Lichtschutzplatte 9 manuell vollständig weg vom Benutzer nach hinten in Pfeilrichtung gemäß Fig. 5 umgeklappt werden, so daß die Sichtöffnung 7 und damit die transparente Abdeckplatte 8 vollständig freigegeben werden. Infolge dessen, daß die Öffnungsweite des Scharniers 49 durch den Entspannungsweg der Zugfeder 51 begrenzt ist, öffnet sich dabei auch das Scharnier 47, so daß die Lichtschutzplatte 9 um 180° verschwenkt werden kann, ohne daß eine Behinderung eintritt. Die Tastaturschublade 11 befindet sich dabei im herausgezogenen Zustand, wobei der Arbeitstisch 1 als Computertisch verwendet werden kann. Die auf der Tastaturschublade 11 befindliche Tastatur ist nun frei zugänglich und bedienbar und die Sichtöffnung 7 in der Tischplatte 6 zur Sicht auf den darunter befindlichen Monitor freigegeben.

Fig. 6 zeigt den Zustand des Bereiches der Sichtöffnung 7, in dem die Tastaturschublade 11 in ihren Ausgangszustand gemäß Fig. 1 zurückgeschoben wird. Dabei kommt die Führungsrolle 50 wieder in Anlage mit der Oberfläche der Tastaturschublade 11, während gleichzeitig die Zugfeder 51 gespannt wird. Sollte sich aus irgendwelchen Gründen ein Fremdkörper 52 zwischen der transparenten Abdeckplatte 8 und der zurückklappenden Lichtschutzplatte 9 befinden, klappt das hintere Scharnier 49 zwar vollständig zu, jedoch verhindert das vordere Scharnier 47 ein Herunterklappen der Lichtschutzplatte 9. Dadurch wird eine Beschädigung oder Zerstörung der Betätigungsmechanik verhindert, obwohl die Tastaturschublade 11 wieder ganz eingeschoben ist. Nach dem Entfernen des Fremdkörpers 52 kann die Lichtschutzplatte 9 manuell in ihren geschlossenen Zustand überführt werden.

### Liste der Bezugszeichen

- 1: Arbeitstisch
- 2: Tischgestell
- 3: Träger
- 4: Pfosten
- 5: Querholm
- 6: Tischplatte
- 7: Sichtöffnung
- 8: Abdeckplatte
- 9: Lichtschutzhaube bzw. -platte
- 10: Blickwinkelbereich
- 11: Tastaturschublade
- 12: Tastatur
- 13: Fußelement
- 14: Plattenverkleidung
- 15: Geräteanschluß
- 16: Schwenkeinrichtung
- 17: Monitor
- 18: Profilrahmen
- 19: Seitenteil
- 20: unterer hinterer Schenkel
- 21: oberer vorderer Schenkel
- 22: Zwischenschenkel
- 23: Querträger
- 24: Querträger
- 25: Verstärkungsblech
- 26: Gurtband
- 27: Schnalle
- 28: Führungsstange
- 29: Langloch
- 30: Zapfen
- 31: Drehgelenk
- 32: horizontale Achse
- 33: Rohr
- 34: Feststelleinrichtung
- 35: Tragarm
- 36: Dämpfungseinrichtung
- 37: Querleiste
- 38: Scharnier
- 39: Kippelement
- 40: Anschlag
- 41: Drehknauf
- 42: Anschlag
- 43: Ende
- 44: Halteblech
- 45: Winkel
- 46: Winkel
- 47: Scharnier
- 48: Betätigungshebel
- 49: Scharnier
- 50: Führungsrolle
- 51: Zugfeder
- 52: Fremdkörper

## Patentansprüche

1. Arbeitstisch (1), insbesondere Computertisch, mit einer mit Sichtöffnung (7) versehenen Tischplatte (6), die auf einem Tischgestell (2) befestigt ist, einer ausziehbaren Tastaturschublade (11) und einem unterhalb der Tischplatte (6) schwenkbeweglich angeordneten großvolumigen Monitor (17), **dadurch gekennzeichnet, daß** der Monitor (17) über eine mit der ausziehbaren Tastaturschublade (11) verbundenen Schwenkeinrichtung (16) um eine horizontale Achse (32) durch Betätigung der Tastaturschublade (11) in jeweils eine im wesentlichen lotrechte hintere Ruhestellung (II) unterhalb der Tischplatte (6) und aus dieser Ruhestellung (II) heraus in eine geneigte vordere Arbeitsstellung (I) verschwenkbar ist.

2. Arbeitstisch nach Anspruch 1, **dadurch gekennzeichnet, daß** die Schwenkeinrichtung (16) als den Monitor (17) lagernder Profilrahmen (18) ausgebildet ist, dessen hinteres Ende schwenkbar am Tischgestell (2) befestigt und dessen vorderes Ende über eine Führungsstange (28) mit der Tastaturschublade (11) verbunden ist.

3. Arbeitstisch nach den Ansprüchen 1 und 2, **dadurch gekennzeichnet, daß** der Profilrahmen (18) aus zwei beabstandeten, im wesentlichen Z-förmigen Seitenteilen (19) besteht, die durch zumindest zwei Querträger (23, 24) miteinander sind, wobei das freie Ende des unteren hinteren Schenkels (20) jedes Z-förmigen Seitenteils (19) mittels einem Kippelement (39) am Tischgestell (2) gelagert ist und das freie Ende des oberen vorderen Schenkels (21) jedes Z-förmigen Seitenteils (19) mit dem von der Tastaturschublade (11) entfernten Ende der Führungsstange (28) drehbeweglich gelagert ist.

4. Arbeitstisch nach mindestens einem der Ansprüche 1 bis 3, **dadurch gekennzeichnet, daß** die freien Enden der unteren hinteren Schenkel (20) der beiden Z-förmigen Seitenteile (19) zusätzlich durch eine Querleiste (37) miteinander verbunden sind, die über das Kippelement (39) mit dem Tischgestell (2) verbunden ist.

5. Arbeitstisch nach mindestens einem der Ansprüche 1 bis 4, **dadurch gekennzeichnet, daß** die Schnittpunkte des einen Z-förmigen Seitenteils (19) über die Querträger (23, 24) des Profilrahmens (18) mit jeweils den entsprechenden Schnittpunkten des anderen Z-förmigen Seitenteils (19) verbunden sind.

6. Arbeitstisch nach Anspruch 5, **dadurch gekennzeichnet, daß** zumindest die jeweiligen oberen vorderen Schnittpunkte der Z-förmigen Seitenteile (19) ein Verstärkungsblech (25) aufweisen.

7. Arbeitstisch nach mindestens einem der Ansprüche 1 bis 6, **dadurch gekennzeichnet, daß** der Monitor (17) mit seiner Unterseite bzw. Rückseite auf den Querträgern (23, 24) des Profilrahmens (18) gelagert ist.

8. Arbeitstisch nach mindestens einem der Ansprüche 1 bis 7, **dadurch gekennzeichnet, daß** der Monitor (17) mit einem am Profilrahmen (18) angebrachten längenverstellbaren oder elastischen Gurtband (26) befestigbar ist.

9. Arbeitstisch nach mindestens einem der Ansprüche 1 bis 8, **dadurch gekennzeichnet, daß** die unteren hinteren Schenkel (20) der beiden Z-förmigen Seitenteile (19) höhenverstellbar ausgebildet sind.

10. Arbeitstisch nach mindestens einem der Ansprüche 1 bis 9, **dadurch gekennzeichnet, daß** das Tischgestell (2) höhenverstellbar ausgebildet ist.

11. Arbeitstisch nach mindestens einem der Ansprüche 1 bis 10, **dadurch gekennzeichnet, daß** zumindest einer der unteren hinteren Schenkel (20) der Z-förmigen Seitenteile (19) mit einer am Tischgestell (2) angeordneten Dämpfungseinrichtung (36) in Wirkeingriff steht.

12. Arbeitstisch nach Anspruch 11, **dadurch gekennzeichnet, daß** die Dämpfungseinrichtung (36) als einstellbarer Hubzylinder ausgebildet ist.

13. Arbeitstisch nach mindestens einem der Ansprüche 1 bis 12, **dadurch gekennzeichnet, daß** die Schwenkeinrichtung (16) im unteren hinteren Bereich eine verstellbare Anschlageinrichtung (40) zur Einstellung einer vorderen Kippstellung (I) und/oder einen Anschlag (42) für die hintere Kippstellung (II) des Profilrahmens (18) aufweist.

14. Arbeitstisch nach mindestens einem der Ansprüche 1 bis 13, **dadurch gekennzeichnet, daß** das eine Ende der Führungsstange (28) mit einem an der Unterseite der Tastaturschublade (11) angebrachten Drehgelenk (31) verbunden ist.

15. Arbeitstisch nach mindestens einem der Ansprüche 1 bis 14, **dadurch gekennzeichnet, daß** die Tastaturschublade (11) seitlich im Tischgestell (2) gelagert und darin während einer Auszieh- bzw. Einschubbewegung geführt ist.

16. Arbeitstisch nach mindestens einem der Ansprüche 1 bis 15, **dadurch gekennzeichnet, daß** das von der Tastaturschublade (11) entfernte Ende der Führungsstange (28) ein Langloch (29) aufweist, in dem das freie Ende des oberen vorderen Schenkels (21) des entsprechenden Z-förmigen Seitenteils (19) geführt ist.

17. Arbeitstisch nach mindestens einem der Ansprüche 1 bis 15, **dadurch gekennzeichnet, daß** das der Tastaturschublade (11) nahe Ende der Führungsstange (28) ein Langloch (29) aufweist, in dem das freie Ende des oberen vorderen Schenkels (21) des entsprechenden Z-förmigen Seitenteils (19) geführt ist.

18. Arbeitstisch nach mindestens einem der Ansprüche 1 bis 17, **dadurch gekennzeichnet, daß** die Führungsstange (28) einerseits seitlich unterhalb der Tastaturschublade (11) und andererseits am zugehörigen Z-förmigen Seitenteil (19) gelagert ist.

19. Arbeitstisch nach Anspruch 1, **dadurch gekennzeichnet, daß** die Sichtöffnung (7) in der Tischplatte (6) zumindest teilweise mit einer transparenten Abdeckplatte (8) versehen ist, welche von einer Lichtschutzhaube bzw. -platte (9) überdeckbar ist.

20. Arbeitstisch nach Anspruch 19, **dadurch gekennzeichnet, daß** die Lichtschutzhaube bzw. -platte (9) derart mit der Tastaturschublade (11) verbunden ist, daß die Lichtschutzhaube bzw. -platte (9) bei Betätigung der Tastaturschublade (11) in deren Arbeitsstellung die Abdeckplatte (8) freigibt und bei Betätigung der Tastaturschublade (11) in deren Ruhestellung die Abdeckplatte (8) überdeckt.

21. Arbeitstisch nach Anspruch 20, **dadurch gekennzeichnet, daß** die Lichtschutzhaube bzw. -platte (9) mit einem Doppelgelenkscharnier (47, 49) an der Tischplatte (6) befestigt ist, welches mit einem Betätigungshebel (48) verbunden ist, der eine Führungsrolle (50) aufweist, die mit der Tastaturschublade (11) oder einer mit dieser in Verbindung stehenden Betätigungskulisse in Eingriff bringbar ist, wobei der Betätigungshebel (48) gegenüber dem Tischgestell (2) federbelastet (52) ist.

22. Arbeitstisch nach Anspruch 1, **dadurch gekennzeichnet, daß** die vom Benutzer abgewandte Seite und gegebenenfalls die Seitenbereiche des Tischgestells (2) von einer daran befestigten Plattenverkleidung (14) abgedeckt sind.

23. Arbeitstisch nach Anspruch 22, **dadurch gekennzeichnet, daß** am Tischgestell (2) oder der zugehörigen Plattenverkleidung (14) eine Geräteanschlußeinheit (15) angeordnet ist.

24. Arbeitstisch nach Anspruch 1, **dadurch gekennzeichnet, daß** am Tischgestell (2) eine Geräteaufnahme angeordnet ist.

25. Arbeitstisch nach mindestens einem der Ansprüche 1 bis 24, **dadurch gekennzeichnet, daß** der Profilrahmen (18) und das Tischgestell (2) aus Metallprofilen besteht.

26. Arbeitstisch nach mindestens einem der Ansprüche 1 bis 25, **dadurch gekennzeichnet, daß** das Tischgestell (2) an seinen unteren Eckpunkten mit rollbeweglichen Fußelementen (13) versehen ist.

## Claims

1. Work table (1), specifically a computer table, with a table plate (6) provided with a view opening (7), said plate is attached to a table frame (2), with an extendible keyboard drawer (11) and a pivot-mounted monitor (17) located underneath the table plate (6), **characterized in that** the monitor (17) can pivot by means of a pivot device (16) connected to the extendable keyboard drawer (11) about a horizontal axis (32) through operation of the keyboard drawer (11) into a rear, stowed position (II) essentially perpendicular below the table plate (6), and from this stowed position (II) it can pivot into an inclined, front working position (I).

2. Work table according to Claim 1, **characterized in that** the pivot device (16) is designed as a monitor (17)-supporting profiled frame (18) whose rear end is pivot mounted to the table frame (2) and whose front end is connected by means of a guide rod (28) to the keyboard drawer (11).

3. Work table according to Claim 1, **characterized in that** the profiled frame (18) consists of two spaced, essentially Z-shaped side parts (19) which are connected to each other by at least two transverse supports (23, 24), where the free end of the lower rear leg (20) of each Z-shaped side part (19) is supported by means of a tipping element (39) to the table frame (2) and the free end of the upper, front leg (21) of each Z-shaped side part (19) is pivot-mounted to the end of the guide rod (28) distant from the keyboard drawer (11).

4. Work table according to at least one of Claims 1 [sic], **characterized in that** the free ends of the lower rear legs (20) of the two Z-shaped side parts (19) are additionally connected to each other by a transverse strip (37) which is connected to the table frame (2) by means of the tipping element (39).

5. Work table according to at least one of Claims 1, **characterized in that** the points of intersection of the one Z-shaped side part (19) are connected by means of the transverse support (23, 24) of the profiled frame (18) to the particular corresponding points of intersection of the other Z-shaped side part (19).

6. Work table according to Claim 5, **characterized in that** at least the particular upper front points of intersection of the Z-shaped side parts (19) feature a piece of reinforcing sheet metal (25).

7. Work table according to at least one of Claims 1, **characterized in that** the monitor (17) rests by its lower side or back side on the transverse supports (23, 24) of the profiled frame (18).

8. Work table according to at least one of Claims 1, **characterized in that** the monitor (17) can be attached with a length-adjustable or elastic belt (26) to the profiled frame (18).

9. Work table according to at least one of Claims 1, **characterized in that** the lower rear legs (20) of the two Z-shaped side parts (19) are of height-adjustable design.

10. Work table according to at least one of Claims 1, **characterized in that** the table frame (2) is of height-adjustable design.

11. Work table according to at least one of Claims 1, **characterized in that** at least one of the lower rear legs (20) of the Z-shaped side parts (19) is engaged with a damping device (36) located at the table frame (2).

12. Work table according to Claim 11, **characterized in that** the damping device (36) is designed as an adjustable lifting cylinder.

13. Work table according to at least one of Claims 1, **characterized in that** the pivot device (16) features in the lower rear region an adjustable stop device (40) for adjusting of a front tipped position (I) and/or a stop (42) for the rear, tipped position (I[) of the profiled frame (18).

14. Work table according to at least one of Claims 1, **characterized in that** one end of the guide rod (28) is connected to a rotary joint (31) located at the underside of the keyboard drawer (11).

15. Work table according to at least one of Claims 1, **characterized in that** the keyboard drawer (11) is seated to the side in the table frame (2) and moves therein during any extraction or insertion movement.

16. Work table according to at least one of Claims 1, **characterized in that** the end of the guide rod (28) distant from the keyboard drawer (11) features an elongated hole (29) into which the free end of the upper front leg (21) of the corresponding Z-shaped side part (19) is introduced.

17. Work table according to at least one of Claims 1, **characterized in that** the keyboard drawer (11) has an elongated hole (29) near the end of the guide rod (28) in which the free end of the upper front leg (21) of the corresponding Z-shaped side part (19) is introduced.

18. Work table according to at least one of Claims 1, **characterized in that** the guide rod (28) is seated on one end to the side, beneath the keyboard drawer (11), and on the other end against the associated Z-shaped side part (19).

19. Work table according to Claim 1, **characterized in that** the view opening (7) in the table plate (6) is equipped at least in part with a transparent covering plate (8) which can be covered by a light screen or plate (9).

20. Work table according to Claim 19, **characterized in that** the light screen or plate (9) is connected to the keyboard drawer (11) in such a manner that the light screen or plate (9) releases the cover plate (8) when the keyboard drawer (11) is actuated into its working position and covers the cover plate (8) when the keyboard drawer (11) is actuated into its stowed position.

21. Work table according to Claim 20, **characterized in that** the light screen or plate (9) is attached to the table plate (6) with a double-joint hinge (47, 49) which is connected to an actuating lever (48) which features a guide roller (50), which can be brought to engage with the keyboard drawer (11) or with an actuating rocker arm connected to it, whereby the actuating lever (48) is spring loaded (52) [sic; (51)] with respect to the table frame (2).

22. Work table according to Claim 1, **characterized in that** the side facing away from the user, and perhaps also the side regions of the table frame (2), are covered by a plate lining (14) attached thereto.

23. Work table according to Claim 22, **characterized in that** a device connection unit (15) is provided for the table frame (2) or for the associated plate lining (14).

24. Work table according to Claim 1, **characterized in that** a device holder is provided on the table frame (2).

25. Work table according to at least one of Claims 1, **characterized in that** the profiled frame (18) and the table frame (2) consist of metal profiles.

26. Work table according to at least one of Claims 1, **characterized in that** the table frame (2) is provided with roll-motion foot elements (13) at its lower comer points.

## Revendications

1. Le bureau (1), en particulier la table pour ordinateur, composée d'un plateau comportant une travée (7), lequel plateau est fixé sur un bâti de table (2), d'un tiroir pour clavier à rallonges (11) et d'un écran (17) grand volume à mobilité panoramique agencé en-dessous du plateau (6), est **caractérisé par** le fait que l'écran (17) est muni d'un système pivotant (16) relié au tiroir pour clavier à rallonges (11), permettant la rotation sur un axe horizontal (32) via l'actionnement du tiroir pour clavier (11), pour atteindre une position de repos (II) verticale, située à l'arrière et en-dessous du plateau (6) et, à partir de cette position de repos (II), de régler la position afin de parvenir à une position de travail inclinée vers l'avant (I).

2. Conformément à la spécification 1, le bureau est **caractérisé par** le fait que le système pivotant (16) se présente comme un châssis en profilé (18) sur lequel est agencé l'écran, dont l'extrémité arrière, rotative, est fixée au bâti de table (2), et dont l'extrémité avant est reliée grâce à une broche (28) au tiroir pour clavier.

3. Conformément aux spécifications 1 et 2, le bureau est **caractérisé par** le fait que le châssis en profilé (18) est composé de deux segments distincts en forme de Z (19), reliés entre eux par au moins quatre traverses (23, 24); l'extrémité libre de la partie inférieure arrière (20) de chaque segment en forme de Z (19) est agencée au bâti de table (2) grâce à un élément basculant, et l'extrémité libre de la partie supérieure avant (21) de chaque segment en forme de Z (19) est agencée avec l'extrémité de la broche (28) éloignée du clavier pour ordinateur (11), tout en préservant son caractère rotatif.

4. Conformément à l'une au moins des spécifications 1 à 4, le bureau est **caractérisé par** le fait que les extrémités libres de la partie inférieure arrière (20) des deux segments en forme de Z (19) sont en outre reliées entre elles par une traverse (37), par dessus laquelle l'élément basculant (39) est relié au bâti de table (2).

5. Conformément à l'une au moins des spécifications 1 à 4, le bureau est **caractérisé par** le fait que les intersections entre l'un des segments en forme de Z (19) et les traverses (23, 24) du châssis en profilé (18) sont reliées aux intersections correspondantes des autres segments en forme de Z (19).

6. Conformément à la spécification 5, le bureau est **caractérisé par** le fait qu'au minimum, la zone située sur le devant du bureau, en haut, là où se rencontrent les segments en forme de Z (19), est renforcée par une plaque de renfort (25).

7. Conformément à l'une au moins des spécifications 1 à 6, le bureau est **caractérisé par** le fait que l'écran (17) est agencé sur les traverses (23, 24) du châssis en profilé (18), respectivement par le dessous et par l'arrière.

8. Conformément à l'une au moins des spécifications 1 à 7, le bureau est **caractérisé par** le fait que l'écran (17) peut être fixé avec une courroie (26) de longueur réglable ou élastique, appropriée au châssis en profilé (18).

9. Conformément à l'une au moins des spécifications 1 à 8, le bureau est **caractérisé par** le fait que les parties inférieures arrières (20) des segments en forme de Z (19) sont conçues pour être réglables en hauteur.

10. Conformément à l'une au moins des spécifications 1 à 9, le bureau est **caractérisé par** le fait que le bâti de table (2) est conçu pour être réglable en hauteur.

11. Conformément à l'une au moins des spécifications 1 à 10, le bureau est **caractérisé par** le fait qu'au minimum l'une des parties inférieures arrières (20) des segments en forme de Z (19) est dotée d'un système anti-battement (36) efficace fixé au bâti de table (2).

12. Conformément à la spécification 11, le bureau est **caractérisé par** le fait que le système anti-battement (36) est conçu comme un cylindre de basculement réglable.

13. Conformément à l'une au moins des spécifications 1 à 12, le bureau est **caractérisé par** le fait que le système pivotant (16) situé dans la partie inférieure arrière comprend un système de butée (40) réglable permettant la mise au point de la position inclinée vers l'avant (I) et/ou une butée (42) pour la position inclinée vers l'arrière (II) du châssis en profilé (18).

14. Conformément à l'une au moins des spécifications 1 à 13, le bureau est **caractérisé par** le fait que l'extrémité de la broche (28) est reliée à l'aide d'une articulation pivotante (31) adéquate au dessous du tiroir du clavier (11).

15. Conformément à l'une au moins des spécifications 1 à 14, le bureau est **caractérisé par** le fait que le tiroir pour clavier (11) est agencé latéralement dans le bâti de table (2) et que s'effectue dès lors un mouvement d'arrachement et d'affaissement.

16. Conformément à l'une au moins des spécifications 1 à 15, le bureau est **caractérisé par** le fait que l'extrémité de la broche (28) éloignée du tiroir pour clavier (11) présente un trou longitudinal (29), dans lequel est guidée l'extrémité libre de la partie supérieure avant (21) du segment en forme de Z correspondant (19).

17. Conformément à l'une au moins des spécifications 1 à 15, le bureau est **caractérisé par** le fait que l'extrémité de la broche (28) proche du tiroir pour clavier (11) présente un trou longitudinal (29), dans lequel est guidée l'extrémité libre de la partie supérieure avant (21) du segment en forme de Z correspondant (19).

18. Conformément à l'une au moins des spécifications 1 à 17, le bureau est **caractérisé par** le fait que la broche (28) est agencée d'une part latéralement au-dessous du tiroir pour clavier (11) et, d'autre part, au segment en forme de Z (19) adéquat.

19. Conformément à la spécification 1, le bureau est **caractérisé par** le fait que la travée (7) du plateau (6) est dotée, en partie du moins, d'une plaque de recouvrement transparente (8), laquelle peut être recouverte d'une housse ou d'une plaque protégeant de la lumière (9).

20. Conformément à la spécification 19, le bureau est **caractérisé par** le fait que la housse ou la plaque protégeant de la lumière (9) est reliée de cette façon au tiroir pour clavier (11), que la housse ou la plaque protégeant de la lumière (9) lors de la manoeuvre du tiroir pour clavier (11) pour accéder à la position de travail libère la plaque de recouvrement (8), et que la manoeuvre du tiroir pour clavier (11) pour accéder à la position de repos recouvre la plaque de recouvrement (8).

21. Conformément à la spécification 20, le bureau est **caractérisé par** le fait que la housse ou la plaque protégeant de la lumière (9) est fixée au plateau (6) grâce à une charnière à double articulation (47, 49), laquelle est reliée à un levier de commande (48). Ce levier est doté d'un galet de guidage (50), lequel peut être actionné par le tiroir pour clavier (11) ou une coulisse reliée à ce dernier, ce qui permet au galet de guidage (48) d'être appliqué par un ressort (52) au bâti de table (2).

22. Conformément à la spécification 1, le bureau est **caractérisé par** le fait que la partie détournée par l'utilisateur et, le cas échéant, les côtés du bâti de table (2) sont recouverts d'un revêtement (14).

23. Conformément à la spécification 22, le bureau est **caractérisé par** le fait qu'un mécanisme de raccordement des accessoires (15) est agencé au bâti de table (2) ou au recouvrement (14) adéquat.

24. Conformément à la spécification 1, le bureau est **caractérisé par** le fait que le dispositif d'accès aux accessoires est agencé au bâti de table (2).

25. Conformément à l'une au moins des spécifications 1 à 24, le bureau est **caractérisé par** le fait que le châssis en profilé (18) et le bâti de table (2) sont constitués de profilés métalliques.

26. Conformément à l'une au moins des spécifications 1 à 25, le bureau est **caractérisé par** le fait que le bâti de table (2) est doté à ses extrémités inférieures d'une pédale mobile (13).
